# FASCICULE DE BREVET EUROPEEN

(11) **EP 1 047 505 B1**
(45) Date de publication et mention de la délivrance du brevet: **11.08.2004**
(21) Numéro de dépôt: 99900925.1
(22) Date de dépôt: 15.01.1999
(51) Int. Cl.: B05B 11/00, B05B 1/34

(54) **TETE DE PULVERISATION POUR UN DISTRIBUTEUR DE PRODUIT FLUIDE**
ZERSTÄUBUNGSKOPF FÜR EINEN SPENDER FÜR MEDIEN
SPRAY HEAD FOR A LIQUID-PRODUCT DISTRIBUTOR

(30) Priorité: 16.01.1998 FR 9800442
(43) Date de publication de la demande: 02.11.2000
(73) Titulaire: VALOIS S.A.S., 27110 Le Neubourg (FR)
(72) Inventeur: PETIT, Ludovic, F-27110 Vitot (FR); BRULE, François, F-27120 Pacy sur Eure (FR)
(74) Mandataire: CAPRI
(86) Numéro de dépôt international: PCT/FR1999/000063
(87) Numéro de publication internationale: WO 1999/036185

(56) Documents cités:
- EP-A- 0 686 433
- US-A- 3 913 803
- US-A- 4 120 456
- US-A- 4 182 496

## Description

La présente invention concerne une tête de pulvérisation pour un distributeur de produit fluide, et plus particulièrement une tête de pulvérisation comportant un obturateur.

Les obturateurs de l'orifice de sortie d'une tête de pulvérisation sont notamment utilisés dans le domaine pharmaceutique pour résoudre le problème du risque de contamination d'au moins une partie du fluide à distribuer. Ces obturateurs sont généralement actionnés, c'est-à-dire ouverts, par la pression créée par la pompe pendant son actionnement.

Un type d'obturateur communément utilisé est réalisé sous la forme d'un clapet unidirectionnel et comprend un piston qui peut coulisser et se déplacer par la pression créée par la pompe. En général, ce piston est assemblé à l'intérieur du canal d'expulsion du produit fluide dans le dispositif de distribution. Ce canal d'expulsion doit donc être suffisamment grand pour contenir le piston et permettre son mouvement. De tels obturateurs sont notamment décrits dans les documents FR-2 671 329 et US-4 830 284.

Un inconvénient de ces dispositifs est qu'ils ne permettent pas de limiter au maximum le volume mort. En effet, une caractéristique essentielle de la plupart des dispositifs de pulvérisation actuels est la limitation maximale du volume mort dans le canal d'expulsion. Cette limitation du volume mort est particulièrement importante dans le cas des pompes qui nécessitent un amorçage consistant en un ou plusieurs actionnements nécessaires pour expulser l'air de la chambre de pompe et le remplacer par du liquide à distribuer. Or, pour ouvrir l'orifice de distribution et, par conséquent, déplacer l'orifice qui le ferme, il est nécessaire de créer une pression suffisante en actionnant la pompe. Dans ce cas, plus le volume est grand, c'est-à-dire plus la quantité d'air est importante, plus le nombre d'actionnements nécessaires pour amorcer la pompe est important. Dans certains cas. l'amorçage devient même impossible, et des pompes de type standard ne sont pas appropriées pour ce type d'application.

Un moyen pour résoudre ce problème est de réaliser l'obturateur de telle sorte que le canal d'expulsion du produit est défini à l'intérieur de l'obturateur mobile qui se déplace alors par rapport à un élément fixe de la tête de pulvérisation. Dans ce cas, l'obturateur incorpore l'orifice de sortie et le canal d'expulsion est défini entre ledit obturateur et ledit élément fixe de la tête de pulvérisation, ce dernier pouvant être alors réalisé de telle sorte que le volume mort dans le canal d'expulsion est minimal. Un tel dispositif est notamment décrit dans le document DE-435 138.

Toutefois, ce genre de dispositifs est confronté à un autre inconvénient majeur. En effet, une exigence essentielle pour les dispositifs de pulvérisation actuels concerne la qualité et la constance du spray de pulvérisation à chaque actionnement. Pour réaliser de tels sprays, des têtes de pulvérisation comportent généralement des parties de pulvérisation connectées à l'orifice de pulvérisation et ayant une géométrie particulièrement critique. Cette partie est habituellement formée par des canaux très étroits disposés selon des angles différents et connectés à l'orifice de pulvérisation. Dans les dispositifs connus décrits ci-dessus, il est évident que la géométrie de la partie de pulvérisation est sérieusement modifiée par la présence des obturateurs. Il en est de même pour les obturateurs déformables qui ne se déplacent pas dans le canal d'expulsion mais qui ont une partie d'obturation déformable qui s'ouvre sous la pression du produit.

Le document US-3 913 803 divulgue un obturateur qui coulisse autour d'un élément fixe de la tête de pulvérisation et qui est réalisé de telle sorte qu'en position de pulvérisation, il se crée une chambre de tourbillonnement en amont de l'orifice de pulvérisation ainsi que des canaux de tourbillonnement reliés à ladite chambre de tourbillonnement pour créer un spray correct. Cette géométrie de tourbillonnement est réalisée au moyen de nervures et rainures correspondantes, respectivement dans l'obturateur mobile et dans l'élément fixe de la tête de pulvérisation.

Bien que ce document permette de créer un spray lors de l'actionnement du dispositif, la qualité de celui-ci reste insuffisante. En effet, l'ensemble de la géométrie de pulvérisation, c'est-à-dire les canaux et la chambre de tourbillonnement, est influencé par le déplacement de l'obturateur de sa position d'obturation vers sa position de pulvérisation. En particulier, ce déplacement de l'obturateur engendre une augmentation progressive de la dimension de cette géométrie de pulvérisation ce qui a une influence néfaste sur la qualité du spray, notamment sur sa constance lors d'actionnements successifs. En effet, la qualité et l'intensité du spray sont dans ce cas dépendantes de la force d'actionnement exercée sur la pompe, et un actionnement trop faible peut engendrer un spray de mauvaise qualité.

Les documents US-4 120 456, US-4 182 496 et EP-0 686 433 divulguent des obturateurs coulissant dans la tête de distribution pour ouvrir et fermer l'orifice de distribution. La tête incorpore l'orifice et le profil de tourbillonnement, et l'obturateur est déplacé vers l'intérieur de la tête en éloignement de l'orifice par la pression du produit. Ce type d'obturateur présente plusieurs inconvénients. D'une part, la coopération entre l'obturateur, l'orifice de distribution et le profil de pulvérisation doit être définie de manière très précise pour éviter d'un côté les fuites, et d'un autre côté, tout risque de coincement de l'obturateur. Aucune tolérance de dimension n'est donc permise, ce qui complique la fabrication et l'assemblage du dispositif. D'autre part, pour permettre le déplacement de l'obturateur vers l'intérieur de la tête, celle-ci doit avoir une dimension assez importante, et il peut se poser le problème d'un volume mort trop grand en position de repos. De plus, l'efficacité du dispositif n'est pas optimale, du fait que la pression du produit, pour ouvrir l'obturateur, agit en sens inverse au sens d'expulsion du produit.

Un autre problème qui peut se poser avec les têtes de pulvérisation concerne le risque de contamination du produit au niveau de l'orifice de pulvérisation et/ou de l'obturateur. En effet, avec certains types d'obturateurs qui coulissent par rapport à la tête de pulvérisation, il y a une mince fente entre l'obturateur et la tête, et des bactéries ou des germes peuvent pénétrer à l'intérieur de la tête par cette fente.

La présente invention a pour but de fournir une tête de pulvérisation pour un distributeur de produit fluide qui ne reproduit pas les inconvénients précités.

La présente invention a donc pour but de fournir une tête de pulvérisation comportant un obturateur dans laquelle la qualité du spray de pulvérisation est optimale et constante à chaque actionnement du dispositif. En particulier, la présente invention a pour but de fournir une tête de pulvérisation dans laquelle la qualité du spray est identique à un dispositif ne comportant pas d'obturateur de l'orifice de pulvérisation.

La présente invention a aussi pour but de fournir une tête de pulvérisation pourvue d'un obturateur, dans laquelle le volume mort du canal d'expulsion est limité au maximum.

La présente invention a encore pour but de fournir une telle tête de pulvérisation qui soit simple et peu coûteuse à réaliser et à monter.

La présente invention a aussi pour but de fournir une telle tête de pulvérisation qui empêche toute contamination du produit au niveau de l'obturateur et/ou de l'orifice de pulvérisation.

La présente invention a encore pour but de fournir une telle tête de pulvérisation qui réalise tous les buts susmentionnés.

La présente invention a donc pour objet une tête de pulvérisation pour un distributeur de produit fluide, comprenant un canal d'expulsion débouchant dans un orifice de pulvérisation, et un obturateur mobile entre une position d'obturation dudit orifice et une position de pulvérisation, ledit obturateur étant sollicité élastiquement vers sa position d'obturation et étant déplacé vers sa position de pulvérisation par la pression du produit, la tête de pulvérisation comportant en outre une chambre de tourbillonnement de volume variable, le volume de ladite chambre de tourbillonnement étant maximal en position de pulvérisation de l'obturateur et sensiblement nul en position d'obturation, et ledit obturateur comporte des canaux de tourbillonnement reliant, en position de pulvérisation, ledit canal d'expulsion avec ladite chambre de tourbillonnement, le volume et la géométrie desdits canaux restant inchangés quelque soit la position de l'obturateur.

De préférence, l'obturateur mobile comporte à une extrémité l'orifice de pulvérisation et à son extrémité opposé un piston coulissant de manière étanche dans le canal d'expulsion.

Avantageusement, en position d'obturation, l'orifice de pulvérisation est obturé par un insert disposé fixement dans le canal d'expulsion, ladite chambre de tourbillonnement se formant entre ledit insert et ledit orifice de pulvérisation lorsque l'obturateur se déplace vers sa position de pulvérisation.

De préférence, ladite chambre de tourbillonnement est cylindrique, la paroi latérale et la face frontale supérieure étant formées par l'obturateur, et la face frontale inférieure étant formée par l'insert.

Avantageusement, lesdits canaux de tourbillonnement débouchent dans ladite paroi latérale de la chambre de tourbillonnement, de sorte qu'en position d'obturation de l'obturateur, ils sont fermés par ledit insert.

Avantageusement, ledit obturateur mobile comporte un manchon tubulaire creux pourvu d'une paroi de fond incorporant en son centre l'orifice de pulvérisation, et un petit tube creux emmanché fixement à l'intérieur du manchon tubulaire en butée contre ledit fond, ledit tube comportant dans sa surface supérieure en butée contre le fond de l'obturateur un ou plusieurs canaux de pulvérisation reliant la surface périphérique externe dudit tube à la surface périphérique interne dudit tube.

Avantageusement, ledit petit tube creux comporte un ou plusieurs passages ménagés dans sa surface périphérique externe emmanchée dans le manchon tubulaire de l'obturateur, lesdits passages étant reliés auxdits canaux et formant une partie du canal d'expulsion.

De préférence, ledit obturateur est disposé coulissant autour d'un insert disposé fixement dans la tête de pulvérisation, ledit canal d'expulsion étant au moins partiellement défini entre ledit obturateur et ledit insert.

Selon un mode de réalisation avantageux, ladite tête de pulvérisation comporte un corps, un élément élastique formant joint étant disposé entre l'obturateur mobile et le corps de la tête de pulvérisation, ledit élément élastique sollicitant ledit obturateur vers sa position d'obturation et étant comprimé lorsque l'obturateur se déplace vers sa position de pulvérisation.

Selon un autre mode de réalisation avantageux, ladite tête de pulvérisation comporte un corps surmonté d'un élément élastiquement déformable fixé audit corps, l'obturateur coopérant avec ledit élément qui sollicite ledit obturateur vers sa position d'obturation et qui est déformé lorsque l'obturateur se déplace vers sa position de pulvérisation.

De préférence, l'élément élastiquement déformable est fixé de manière étanche audit corps de la tête de pulvérisation et audit obturateur, de telle sorte que l'étanchéité est garantie dans toutes les positions de l'obturateur.

Avantageusement, ledit élément élastiquement déformable est une coiffe en thermoplastique élastomère.

Avantageusement, une ou plusieurs parties de ladite tête de pulvérisation qui sont en contact avec le produit comportent un matériau bactériostatique.

D'autres caractéristiques et avantages de la présente invention apparaîtront au cours de la description détaillée suivante de plusieurs modes de réalisation de celle-ci, donnés à titre d'exemples non limitatifs, en regard des dessins joints, sur lesquels :
- les figures 1 et 2 sont des vues schématiques en coupe de la tête de pulvérisation selon un mode de réalisation de l'invention, respectivement en position d'obturation et en position de pulvérisation de l'obturateur ;
- les figures 3 et 4 sont des vues schématiques en coupe de la partie supérieure de la tête de pulvérisation représentée sur les figures 1 et 2, respectivement en position d'obturation et en position de pulvérisation de l'obturateur,
- la figure 5 représente un autre mode de réalisation de l'invention, et
- la figure 6 représente encore un autre mode de réalisation de l'invention.

En se référant aux dessins, la tête de pulvérisation 100 représentée a la forme générale typique d'un embout nasal. Bien que ce soit principalement dans cette application que la qualité et la constance du spray soient importantes, l'invention n'est pas limitée à l'utilisation dans les embouts de type nasal, mais peut, au contraire, être adaptée dans tous types de tête de pulvérisation.

La présente invention se situant au niveau du système d'obturation de l'orifice de pulvérisation de la tête de pulvérisation, les forme et structure générales de cette tête de pulvérisation ne seront pas décrites plus en détail ici, et la présente description sera limitée à l'invention elle-même.

La tête de pulvérisation 100 comporte un corps 101 auquel est avantageusement fixé de manière statique un insert, communément appelé gicleur interne, qui définit partiellement le canal d'expulsion 1 de la tête de pulvérisation. Autour de la partie supérieure dudit insert 5, il est disposé un obturateur 10 qui, d'une part incorpore l'orifice de pulvérisation 9 de la tête de pulvérisation et d'autre part. incorpore un piston 19 qui coulisse de manière étanche par rapport audit insert 5. Ainsi, le canal d'expulsion 1 est défini, au niveau de cette partie supérieure de l'insert 5, entre ledit insert 5 et ledit obturateur mobile 10.

Dans l'exemple représenté sur les figures 1 à 4, l'obturateur 10 est sollicité vers sa position d'obturation par un ressort 16 qui repose d'une part sur le corps 101 de la tête de pulvérisation et d'autre part sur ledit obturateur mobile 10. L'insert 5 se prolonge dans la tête de pulvérisation jusqu'à proximité de l'orifice de pulvérisation de telle sorte qu'en position d'obturation, ledit orifice de pulvérisation 9 est obturé par la face frontale supérieure de l'insert 5, comme visible sur les figures 1 et 3.

L'obturateur mobile 10 est de préférence réalisé sous la forme d'un manchon tubulaire 11 creux qui comporte d'un côté, le côté supérieur sur les figures, une paroi de fond 12 qui incorpore l'orifice de pulvérisation 9. Le manchon tubulaire 11 de l'obturateur mobile 10 est disposé coulissant autour de l'insert 5 de telle manière à laisser un étroit passage entre l'obturateur 10 et l'insert 5 qui forme un partie du canal d'expulsion 1 du produit. Le manchon tubulaire et la paroi de fond sont de préférence indéformables, l'ouverture de l'orifice de pulvérisation se faisant par déplacement de l'obturateur.

Selon l'invention, pour assurer une parfaite pulvérisation du produit, la tête de pulvérisation comporte une chambre de tourbillonnement 20 de volume variable qui se forme en amont de l'orifice de pulvérisation 9 lorsque l'obturateur 10 est en position de pulvérisation. Cette chambre de tourbillonnement 20 est reliée au canal d'expulsion 1 par un ou plusieurs canaux de tourbillonnement 30. Comme visible sur les figures 2 et 4, cette chambre de tourbillonnement 20 se forme entre la paroi de fond 12 de l'obturateur 10 dans laquelle est situé l'orifice de pulvérisation 9 et la face frontale supérieure de l'insert 5. Ainsi, cette chambre de tourbillonnement a un volume maximal en position de pulvérisation (fig. 2 et 4) et un volume sensiblement nul en position d'obturation (fig. 1 et 3), dans laquelle la face frontale supérieure de l'insert 5 repose de manière étanche contre la face de fond 12 de l'obturateur pour ainsi obturer l'orifice de pulvérisation 9.

De préférence, un petit tube creux 15 est emmanché fixement à l'intérieur du manchon tubulaire 11 de l'obturateur 10, en butée contre le fond 12 de celui-ci. Ce petit tube creux 15 coopère avec une partie d'extrémité supérieure de l'insert 5 de diamètre réduit de telle sorte que la surface périphérique intérieure du petit tube creux 15 coulisse sur la surface périphérique externe de ladite partie supérieure de l'insert 5 de manière sensiblement étanche, empêchant le passage de produit à ce niveau, le canal d'expulsion 1 du produit s'étendant par conséquent à l'extérieur dudit petit tube creux 15. Avantageusement, la face frontale supérieure du petit tube creux 15 incorpore les canaux de pulvérisation 30 qui, en position de pulvérisation, relient le canal d'expulsion 1 à ladite chambre de tourbillonnement 20 et qui, en position d'obturation, sont obturés par ladite paroi périphérique de ladite partie supérieure de l'insert 5. Avantageusement, le petit tube creux 15 comporte sur sa paroi périphérique extérieure emmanchée dans le manchon tubulaire 11, un ou plusieurs passages pour le produit, lesdits passages formant une partie du canal d'expulsion 1.

Ainsi, la géométrie des canaux de pulvérisation 30 reste inchangée quelque soit la position de l'obturateur 10. En position d'obturation, ils sont fermés à leur extrémité aval par la paroi périphérique de l'insert 5, cette extrémité aval étant ouverte lorsque l'obturateur 10 se déplace vers sa position de pulvérisation , créant par là même la chambre de tourbillonnement 20. La géométrie des canaux de tourbillonnement influençant la qualité du spray, le fait que cette géométrie reste inchangée permet de garantir à tout actionnement une pulvérisation et un spray parfaits, quel que soit la force d'actionnement sur le dispositif. De même, la mise en oeuvre décrite ci-dessus implique que la chambre de tourbillonnement 20, qui est de volume variable, a toutefois une section transversale constante, ce qui favorise également la qualité et la constance du spray.

Lorsque l'utilisateur actionne le dispositif de pulvérisation, le produit est mis sous pression dans le canal d'expulsion et dans les canaux de tourbillonnement. Cette pression est transmise au piston de l'obturateur qui se déplace vers sa position de pulvérisation, formant ainsi la chambre de tourbillonnement. Dès que l'extrémité aval des canaux est dégagée, le produit est expulsé vers la chambre de tourbillonnement puis pulvérisé à travers l'orifice de pulvérisation. Du fait que la géométrie des canaux reste inchangée, la montée en pression du produit y est immédiate dès le début de l'actionnement, de sorte que le spray de pulvérisation est toujours identique et de bonne qualité. En particulier, le fait que les canaux comprennent du produit sous pression a aussi pour effet d'accélérer le déplacement de l'obturateur vers sa position de pulvérisation dès que l'extrémité aval des canaux est partiellement dégagée. Il est donc impossible de réaliser un spray pauvre ou de mauvaise qualité, même en cas d'actionnement faible du dispositif.

Sur la figure 5, il est représenté une variante de réalisation avantageuse de l'invention. Selon cette variante, l'obturateur 10 n'est plus sollicité vers sa position de repos par un ressort, mais il coopère avec un joint compressible 116 disposé entre l'obturateur 10 et le corps 101 de la tête. En position de repos, représentée sur la figure 5, le joint 116 sollicite l'obturateur vers sa position de repos. Lorsque le dispositif est actionné, le joint 116 est comprimé par l'obturateur 10 sous l'effet de la pression du produit et l'obturateur peut se déplacer vers sa position de pulvérisation. Lorsque le produit est expulsé, l'élasticité du joint 116 ramène l'obturateur 10 vers sa position de repos. Cette variante présente notamment les avantages suivants : le ressort métallique est remplacé par un joint en matériau plastique, ce qui est favorable, notamment au niveau du coût et de la compabilité des matériaux. Le joint 116 assure en outre l'étanchéité entre la tête de pulvérisation 100 et l'obturateur 10 et empêche la pénétration de bactéries ou de germes dans ladite tête. De plus, l'épaisseur du joint 116 peut être nettement inférieure à celle du ressort, de sorte que la tête de pulvérisation peut avoir une dimension inférieure.

En référence à la figure 6, il est représenté encore une autre variante avantageuse de l'invention. Dans cet exemple, le corps 101 de la tête est surmonté à son extrémité d'un élément élastiquement déformable 216, tel qu'une coiffe en thermoplastique élastomère. Cette coiffe 216 est fixée d'une part au corps 101 et d'autre part à l'obturateur 10, de préférence de manière étanche. Elle sollicite l'obturateur 10 vers sa position de repos et se déforme sous l'effet de la pression exercée par le produit sur l'obturateur lors de l'actionnement du dispositif pour permettre le déplacement de l'obturateur 10 vers sa position de pulvérisation. Ensuite, la coiffe 216 ramène l'obturateur vers sa position de repos. Cette variante présente l'avantage d'éviter toute pénétration de bactéries ou de germes, même au niveau de l'extrémité de la tête, dans la fente située entre l'obturateur 10 et ladite coiffe 216. En effet. dans cette variante, l'obturateur 10 ne coulisse pas par rapport à ladite coiffe 216, de sorte que la fente située à l'extrémité de la tête entre la coiffe 216 et l'obturateur 10 peut être complètement étanchéifiée.

Avantageusement, dans tous les modes de réalisation décrits ci-dessus, la tête de pulvérisation 100 peut comporter un matériau bactériostatique au niveau d'une ou des surfaces en contact avec le produit à expulser. En particulier, ce matériau bactériostatique peut être un matériau agissant par contact, plutôt que par relayage d'ions dans le produit.

D'autres modifications et variantes sont possibles sans sortir du cadre de la présente invention telle que définie par les revendications annexées.

## Revendications

1. Tête de pulvérisation (100) pour un distributeur de produit fluide, comprenant un canal d'expulsion (1) débouchant dans un orifice de pulvérisation (9), et un obturateur (10) mobile entre une position d'obturation dudit orifice (9) et une position de pulvérisation, ledit obturateur (10) étant sollicité élastiquement vers sa position d'obturation et étant déplacé vers sa position de pulvérisation par la pression du produit, la tête de pulvérisation comportant une chambre de tourbillonnement (20) de volume variable, le volume de ladite chambre de tourbillonnement (20) étant maximal en position de pulvérisation de l'obturateur (10) et sensiblement nul en position d'obturation, **caractérisé en ce que** ledit obturateur (10) comporte l'orifice de pulvérisation (9) et des canaux de tourbillonnement (30) reliant, en position de pulvérisation, ledit canal d'expulsion (1) avec ladite chambre de tourbillonnement (20), le volume et la géométrie desdits canaux (30) restant inchangés quelque soit la position de l'obturateur (10).

2. Tête de pulvérisation selon la revendication 1, dans laquelle l'obturateur mobile (10) comporte à son extrémité opposée à l'orifice de pulvérisation (9), un piston (19) coulissant de manière étanche dans le canal d'expulsion (1).

3. Tête de pulvérisation selon la revendication 1 ou 2, dans laquelle, en position d'obturation, l'orifice de pulvérisation (9) est obturé par un insert (5) disposé fixement dans le canal d'expulsion (1), ladite chambre de tourbillonnement (20) se formant entre ledit insert (5) et ledit orifice de pulvérisation (9) lorsque l'obturateur (10) se déplace vers l'extérieur de la tête de pulvérisation dans sa position de pulvérisation.

4. Tête de pulvérisation selon la revendication 3, dans laquelle ladite chambre de tourbillonnement (20) est cylindrique, la paroi latérale et la face frontale supérieure étant formées par l'obturateur (10), et la face frontale inférieure étant formée par l'insert (5).

5. Tête de pulvérisation selon la revendication 4, dans laquelle lesdits canaux de tourbillonnement (30) débouchent dans ladite paroi latérale de la chambre de tourbillonnement (20), de sorte qu'en position d'obturation de l'obturateur (10), ils sont fermés par ledit insert (5).

6. Tête de pulvérisation selon l'une quelconque des revendications précédentes, dans laquelle ledit obturateur mobile (10) comporte un manchon tubulaire creux (11) pourvu d'une paroi de fond (12) incorporant en son centre l'orifice de pulvérisation (9), et un petit tube creux (15) emmanché fixement à l'intérieur du manchon tubulaire ( 11 ) en butée contre ledit fond (12), ledit tube (15) comportant dans sa surface supérieure en butée contre le fond (12) de l'obturateur (10) un ou plusieurs canaux de pulvérisation (30) reliant la surface périphérique externe dudit tube (15) à la surface périphérique interne dudit tube (15).

7. Tête de pulvérisation selon la revendication 6, dans laquelle ledit petit tube creux (15) comporte un ou plusieurs passages ménagés dans sa surface périphérique externe emmanchée dans le manchon tubulaire (11) de l'obturateur (10), lesdits passages étant reliés auxdits canaux (30) et formant une partie du canal d'expulsion (1).

8. Tête de pulvérisation selon la revendication 6 ou 7, dans laquelle ledit obturateur (10) est disposé coulissant autour d'un insert (5) disposé fixement dans la tête de pulvérisation, ledit canal d'expulsion (1) étant au moins partiellement défini entre ledit obturateur (10) et ledit insert (5).

9. Tête de pulvérisation selon l'une quelconque des revendications précédentes, dans laquelle ladite tête de pulvérisation (100) comporte un corps (101), un élément élastique (116) formant joint étant disposé entre l'obturateur mobile (10) et le corps (101) de la tête de pulvérisation (100), ledit élément élastique (116) sollicitant ledit obturateur (10) vers sa position d'obturation et étant comprimé lorsque l'obturateur (10) se déplace vers sa position de pulvérisation.

10. Tête de pulvérisation selon l'une quelconque des revendications 1 à 8, dans laquelle ladite tête de pulvérisation (100) comporte un corps (101) surmonté d'un élément élastiquement déformable (216) fixé audit corps (101), l'obturateur (10) coopérant avec ledit élément (216) qui sollicite ledit obturateur (10) vers sa position d'obturation et qui est déformé lorsque l'obturateur (10) se déplace vers sa position de pulvérisation.

11. Tête de pulvérisation selon la revendication 10, dans laquelle l'élément élastiquement déformable (216) est fixé de manière étanche audit corps (101) de la tête de pulvérisation et audit obturateur (10), de telle sorte que l'étanchéité est garantie dans toutes les positions de l'obturateur (10).

12. Tête de pulvérisation selon la revendication 10 ou 11, dans laquelle ledit élément élastiquement déformable (216) est une coiffe en thermoplastique élastomère.

13. Tête de pulvérisation selon l'une quelconque des revendications précédentes, dans laquelle une ou plusieurs parties de ladite tête de pulvérisation (100) qui sont en contact avec le produit comportent un matériau bactériostatique.

## Patentansprüche

1. Zerstäubungskopf (100) für eine Abgabevorrichtung für ein fluidförmiges Produkt, der einen Ausstoßkanal (1), der in einer Zerstäubungsöffnung (9) mündet, und einen Verschluß (10) umfasst, der zwischen einer Verschlußstellung der Öffnung (9) und einer Zerstäubungsstellung bewegbar ist, wobei der Verschluß (10) in elastischer Weise zu seiner Verschlußstellung hin vorgespannt ist und zu seiner Zerstäubungsstellung durch den Druck des Produktes verschoben wird, wobei der Zerstäubungskopf eine Verwirbelungskammer (20) mit veränderlichem Volumen umfasst und das Volumen dieser Verwirbelungskammer (20) in der Zerstäubungsstellung des Verschlusses (10) maximal und in der Verschlußstellung im wesentlichen gleich Null ist, **dadurch gekennzeichnet, dass** der Verschluß (10) die Zerstäubungsöffnung (9) und Verwirbelungskanäle (30) umfasst, die in der Zerstäubungsstellung den Ausstoßkanal (1) mit der Verwirbelungskammer (20) verbinden, wobei das Volumen und die Geometrie dieser Kanäle (30) bei jeder beliebigen Stellung des Verschlusses (10) unverändert bleiben.

2. Zerstäubungskopf nach Anspruch 1, bei dem der bewegliche Verschluß (10) an seinem der Zerstäubungsöffnung (9) gegenüber liegenden Ende einen Kolben (19) umfasst, der in dichter Weise im Ausstoßkanal (1) gleitet.

3. Zerstäubungskopf nach Anspruch 1 oder 2, bei dem in der Verschlußstellung die Zerstäubungsöffnung (9) durch einen Einsatz (5) verschlossen ist, der fest im Ausstoßkanal (1) angeordnet ist, wobei sich die Verwirbelungskammer (20) zwischen dem Einsatz (5) und der Zerstäubungsöffnung (9) bildet, wenn sich der Verschluß (10) zur Außenseite des Zerstäubungskopfes in seine Zerstäübungsstellung verschiebt.

4. Zerstäubungskopf nach Anspruch 3, bei dem die Verwirbelungskammer (20) zylindrisch ist, wobei die Seitenwand und die obere Stirnfläche vom Verschluß (10) und die untere Stirnfläche vom Einsatz (5) gebildet werden.

5. Zerstäubungskopf nach Anspruch 4, bei dem die Verwirbelungskanäle (30) in die Seitenwand der Verwirbelungskammer (20) derart münden, dass sie in der Verschlußstellung des Verschlusses (10) durch den Einsatz (5) verschlossen sind.

6. Zerstäubungskopf nach einem der vorhergehenden Ansprüche, bei dem der bewegliche Verschluß (10) eine rohrförmige, hohle Buchse (11) umfasst, die mit einer Bodenwand (12) versehen ist, die in ihrer Mitte die Zerstäubungsöffnung (9) aufweist, und ein kleines hohles Rohr (15), das fest in das Innere der rohrförmigen Buchse (11) in Anlage an den Boden (12) eingefügt ist, wobei das Rohr (15) in seiner oberen Oberfläche, die am Boden (12) des Verschlusses (10) anliegt, einen oder mehrere Zerstäubungskanäle (30) umfasst, die die äußere Umfangsoberfläche des Rohrs (15) mit der inneren Umfangsoberfläche des Rohres (15) verbinden.

7. Zerstäubungskopf nach Anspruch 6, bei dem das kleine hohle Rohr (15) einen oder mehrere Durchgänge umfasst, die in seiner äußeren Umfangsfläche vorgesehen sind, die in die rohrförmige Buchse (11) des Verschlusses (10) eingefügt ist, wobei diese Durchgänge mit den Kanälen (30) verbunden sind und einen Teil des Ausstoßkanals (1) bilden.

8. Zerstäubungskopf nach Anspruch 6 oder 7, bei dem der Verschluß (10) in gleitender Weise um einen Einsatz (5) herum angeordnet ist, der fest im Zerstäubungskopf angeordnet ist, wobei der Ausstoßkanal (1) zumindest teilweise zwischen dem Verschluß (10) und dem Einsatz (5) gebildet ist.

9. Zerstäubungskopf nach einem der vorhergehenden Ansprüche, bei dem der Zerstäubungskopf (100) einen Körper (101), ein elastisches Element (116), das eine zwischen dem beweglichen Verschluß (10) und dem Körper (101) des Zerstäubungskopfes (100) angeordnete Dichtung bildet, wobei das elastische Element (116) den Verschluß (10) zu seiner Verschlußstellung hin vorspannt und zusammengedrückt wird, wenn sich der Verschluß (10) zu seiner Zerstäubungsstellung hin verschiebt.

10. Zerstäubungskopf nach einem der Ansprüche 1 bis 8, bei dem der Zerstäubungskopf (100) einen Körper (101) umfasst, über dem ein am Körper (101) befestigtes, elastisch verformbares Element (216) montiert ist, wobei der Verschluß (10) mit dem Element (216) zusammenwirkt, das den Verschluß (10) zu seiner Verschlußstellung hin vorspannt und das verformt wird, wenn sich der Verschluß (10) zu seiner Zerstäubungsstellung hin verschiebt.

11. Zerstäubungskopf nach Anspruch 10, bei dem das elastisch verformbare Element (216) in dichter Weise an dem Körper (101) des Zerstäubungskopfes und an dem Verschluß (10) so befestigt ist, dass die Dichtigkeit in allen Stellungen des Verschlusses (10) sichergestellt ist.

12. Zerstäubungskopf nach Anspruch 10 oder 11, bei dem das elastisch verformbare Element (216) eine Kappe aus einem thermoplastischen Elastomer ist.

13. Zerstäubungskopf nach einem der vorhergehenden Ansprüche, bei dem einer oder mehrere Teile des Zerstäubungskopfes (100), die mit dem Produkt in Berührung stehen, ein bakteriostatisches Material umfassen.

## Claims

1. A spray head (100) for a fluid dispenser for dispensing a fluid, the spray head being provided with an expulsion channel (1) opening out in a spray orifice (9), and with a moving closure member (10) mounted to move between a closed position, in which it closes said orifice (9), and a spray position, said closure member (10) being urged resiliently towards its closed position, and being displaced towards its spray position by the pressure of the fluid, the spray head being provided with a swirl chamber (20) of variable volume, the volume of said swirl chamber (20) being at its maximum when the closure member (10) is in the spray position, and being substantially zero when said closure member is in the closed position, said spray head being **characterized in that** said closure member (10) is provided with the spray orifice (9) and with swirl channels (30) which, when the closure member is in the spray position, connect said expulsion channel (1) to said swirl chamber (20), the volume and the geometrical configuration of said channels (30) remaining unchanged whatever the position of the closure member (10).

2. A spray head according to claim 1, in which that end of the moving closure member (10) which is opposite from the spray orifice (9) is provided with a piston (19) mounted to slide in leaktight manner in the expulsion channel (1).

3. A spray head according to claim 1 or 2, in which, in the closed position, the spray orifice (9) is closed by an insert (5) disposed in fixed manner in the expulsion channel (1), said swirl chamber (20) being formed between said insert (5) and said spray orifice (9) when the closure member (10) moves towards the outside of the spray head into its spray position.

4. A spray head according to claim 3, in which said swirl chamber (20) is cylindrical, the side wall and the top end face being formed by the closure member (10, and the bottom end face being formed by the insert (5).

5. A spray head according to claim 4, in which said swirl channels (30) open out in said side wall of the swirl chamber (20) so that, when the closure member (10) is in the closed position, they are closed by said insert (5).

6. A spray head according to any preceding claim, in which said moving closure member (10) comprises a hollow tubular sleeve (11) provided with an end wall (12) incorporating the spray orifice (9) at its center, and a short hollow tube (15) fitted in fixed manner inside the tubular sleeve (11) in abutment against said end wall (12), the top surface of said tube (15) that is in abutment against the end wall (12) of the closure member (10) being provided with one or more spray channels (30) connecting the outside peripheral surface of said tube (15) to the inside peripheral surface of said tube (15).

7. A spray head according to claim 6, in which said short hollow tube (15) is provided with one or more passageways in its outside peripheral surface fitted into the tubular sleeve (11) of the closure member (10), said passageways being connected to said channels (30) and forming a portion of the expulsion channel (1).

8. A spray head according to claim 6 or 7, in which said closure member (10) is disposed to slide around an insert (5) disposed in fixed manner in the spray head, said expulsion channel (1) being defined at least in part between said closure member (10) and said insert (5).

9. A spray head according to any preceding claim, in which said spray head (100) comprises a body (101), a gasket-forming resilient element (116) being disposed between the moving closure member (10) and the body (101) of the spray head (100), said resilient member (116) urging said closure member (10) towards its closed position and being compressed when the closure member (10) moves towards its spray position.

10. A spray head according to any one of claims 1 to 8, in which said spray head (100) comprises a body (101) underlying an elastically-deformable element (216) fixed to said body (101), the closure member (10) co-operating with said element (216) which urges said closure member (10) towards its closed position, and which is deformed when the closure member (10) moves towards its spray position.

11. A spray head according to claim 10, in which the resiliently-deformable element (216) is fixed in leaktight manner to said body (101) of the spray head, and to said closure member (10), so that the leaktightness is guaranteed when the closure member (10) is in all of its positions.

12. A spray head according to claim 10 or 11, in which said elastically-deformable element (216) is a cap made of elastomer thermoplastic.

13. A spray head according to any preceding claim, in which one or more portions of said spray head (100) that are in contact with the fluid include a bacteriostatic material.
